# EUROPÄISCHE PATENTSCHRIFT

(11) **EP 0 548 476 B1**
(45) Veröffentlichungstag und Bekanntmachung des Hinweises auf die Patenterteilung: **24.07.1996**
(21) Anmeldenummer: 92116517.1
(22) Anmeldetag: 26.09.1992
(51) Int. Cl.: H01H 1/58, H01R 9/26

(54) **Elektrisches Gerät mit Anschlussklemmen**
Electrical device with connection terminals
Appareil électrique avec des bornes de connexion

(30) Priorität: 23.12.1991 FR 9116153
(43) Veröffentlichungstag der Anmeldung: 30.06.1993
(73) Patentinhaber: BACO - constructions électriques anciennement BAUMGARTEN Société Anonyme dite:, F-67024 Strasbourg Cédex (FR)
(72) Erfinder: Schaeffer, Maurice, F-67000 Strasbourg (FR)
(74) Vertreter: Jochem, Bernd, Dipl.-Wirtsch.-Ing.

(56) Entgegenhaltungen:
- EP-A- 0 219 570
- DE-B- 1 163 937
- FR-A- 2 517 107
- US-A- 2 545 986
- US-A- 3 679 854
- US-A- 3 748 420

## Beschreibung

Die Erfindung betrifft ein elektrisches Gerät mit einem Gehäuse, Organen zu seiner Befestigung an seiner vorderen oder hinteren Seite und elektrischen Anschlußkontakten, die sich in wenigstens einen am Gehäuse in zwei verschiedenen Stellungen festlegbaren Anschlußblock erstrecken und deren zugehörige Klemmen die Form von Rahmen haben, die jeweils mittels einer in eine Rahmenendseite einschraubbaren, im wesentlichen axial fest, aber drehbar im Anschlußblock gehaltenen, von außen zugänglichen Klemmschraube mit der gegenüberliegenden Rahmenendseite zu einem innerhalb des Rahmens vor der Schraube angeordneten Anschlußkontakt hin bewegbar sind.

Ein derartiges Gerät mit den Merkmalen der Oberbegriffs der Anspruchs 1 ist in der EP-A- 0 219 570 beschrieben. Es ersetzt einfachere Ausführungsformen, welche nur in einer Einbaustellung befestigt werden können. Der Einbau in verschiedenen Stellungen wird dadurch ermöglicht, daß die Anschlußklemmen von verschiedenen Seiten her zugänglich gemacht werden. Typische Einbaustellungen können in der Befestigung eines Schaltgeräts mit seiner Rückseite auf einer Montageschiene, z. B. innerhalb eines Schaltschranks, oder bei einem Bedienpult in einer Befestigung des Schaltgeräts an seiner Vorderseite bestehen. Da für verschiedene Anwendungsfälle das gleiche Gerät eingesetzt werden kann, reduzieren sich die Kosten für Lagerhaltung und Transport.

Zur Anpassung an die unterschiedlichen Einbausituationen sind bei dem bekannten Schaltgerät Klemmen mit Klemmschrauben für die Anschlußkontakte in separaten Anschlußblöcken gehalten, welche wahlweise in zwei um 180° zueinander gedrehten Stellungen an den Seitenwänden des Gehäuses des Schaltgerätes zu montieren sind, so daß dieselben Klemmschrauben entweder von der Vorderseite oder der Rückseite des Gehäuses aus zugänglich sind. Hierbei sind das Schaltgerät und die separaten Anschlußblöcke vor ihrem Einsatz zunächst in der im Einzelfall benötigten Stellung zusammenzusetzen. Dies erfordert zusätzlichen zeitlichen Aufwand. Außerdem kann die korrekte Montage der Anschlußblöcke vom Hersteller nicht abschließend sichergestellt werden. Es kann bei nicht korrekt montierten oder versehentlich nicht angebrachten Anschlußblöcken zu erheblichen Gefährdungen kommen, da freiliegende elektrische Anschlußkontakte nach der elektrischen Verschaltung des Gerätes spannungsführend sein und bei Berührung Verletzungen hervorrufen können.

Es ist weiterhin aus der US-A-2 545 986 ein in zwei Stellungen befestigbarer Schalter mit einem umstellbaren Schaltglied und festen, freiliegenden Anschlußklemmen mit jeweils von entgegengesetzten Seiten zugänglichen Klemmschrauben bekannt.

Der Erfindung liegt die Aufgabe zugrunde, bei einem Gerät der eingangs genannten Art die Montagesicherheit zu erhöhen und gleichzeitig die Montagezeiten zu verkürzen sowie Gefährdungen durch spannungsführende Teile zu vermeiden.

Die Aufgabe wird erfindungsgemäß dadurch gelöst, daß in beide gegenüberliegenden Rahmenendseiten jeder Klemme von entgegengesetzten Seiten äußerlich zugängliche Klemmschrauben einschraubbar sind und der unverlierbar am Gehäuse gelagerte Anschlußblock zwischen einer vorderen Endstellung, in welcher die hintere Rahmenendseite jeder Klemme der Rückseite des Anschlußkontakts unmittelbar benachbart ist, und einer hinteren Endstellung, in welcher die vordere Rahmenendseite jeder Klemme der Vorderseite des Anschlußkontakts unmittelbar benachbart ist, längsverschieblich ist.

Der durch die Erfindung bedingte etwas kompliziertere Aufbau des Anschlußblocks fällt gegenüber dem Vorteil, daß dieser von vornherein bleibend mit dem Gehäuse des Geräts verbunden ist, nicht ins Gewicht. Es entsteht dadurch niemals die Situation, daß stromführende Anschlußkontakte freiliegen.

In bevorzugter Ausgestaltung der Erfindung sitzen die Klemmschrauben in vorderen und hinteren Öffnungen im Anschlußblock, die wechselweise durch Abdeckplatten verschließbar sind, welche durch die Verschiebung des Anschlußblocks zwischen einer Schließstellung und einer Öffnungsstellung verschiebbar sind. Dabei ist in einfacher Ausführung vorgesehen, daß die Abdeckplatten im Anschlußblock in Führungsschlitzen unterhalb der äußeren Randkanten der Öffnungen verschieblich sind und mit Zapfen in Führungsnuten im Gehäuse eingreifen, welche sich schräg zur Bewegungsrichtung des Anschlußblocks erstrecken, wodurch die Abdeckplatten in den Führungsschlitzen quer zur Bewegungsrichtung des Anschlußblocks verschiebbar sind.

Von den beiden von entgegengesetzten Seiten in die rahmenförmige Klemme einschraubbaren Klemmschrauben kann somit jeweils nur eine betätigt werden, nämlich diejenige, welche von den beiden zusammenwirkenden, wechselseitig öffnenden und schließenden Abdeckplatten gerade freigegeben ist, wobei die Anordnung so getroffen ist, daß sich diese Klemmschraube jeweils an dem Ende der rahmenförmigen Klemme befindet, welches je nach Verschiebe-Endstellung des Anschlußblocks näher am Anschlußkontakt gelegen ist. Beim Anziehen der Klemmschraube wird ein in die rahmenförmige, metallische Klemme eingeführter elektrischer Leiter von der Klemme gegen den Anschlußkontakt gedrückt, welcher dabei von der Klemmschraube abgestützt wird.

Um einen sicheren Schraubeingriff jeder der beiden mit Bezug auf eine Klemme gegenüberliegenden Klemmschrauben zu gewährleisten, ist in weiterer bevorzugter Ausgestaltung der Erfindung vorgesehen, daß die Klemmschrauben mit einem kleinen axialen Spiel im Anschlußblock gehalten sind und sich ihre Gewindeschäfte mit Reibung durch Führungslöcher im Anschlußblock erstrecken, und daß dann, wenn zwei gegenüberliegende Klemmschrauben vollständig aus den Gewindebohrungen in den Rahmenendseiten einer Klemme herausgeschraubt sind, nicht in Gewindeeingriff stehende vordere Enden der Klemmschrauben noch in die Gewindebohrungen hineinragen.

Gelegentlich kann Bedarf bestehen, beide mit einer Klemme zusammenwirkende Klemmschrauben abzudecken. Zu diesem Zweck ist bei einer bevorzugten Ausführungsform der Erfindung vorgesehen, daß die Abdeckplatten teilweise von außen zugänglich und verschiebbar sind und daß die Führungsnuten jeweils an dem Ende, an welchem sich die Zapfen der Abdeckplatten in geöffneter Stellung befinden, um die Länge des Verschiebewegs der Abdeckplatten in Richtung der Führungsschlitze verlängert sind, so daß eine Abdeckung ohne Verschiebung des Anschlußblocks möglich ist.

Es hat sich überraschend gezeigt, daß die vorgeschlagene unverlierbar Lagerung, aber längsverschiebliche Führung eines oder mehrerer Anschlußblöcke am Gehäuse nicht nur zur wechselweisen Abdeckung und Freilegung der Klemmschrauben, sondern auch zur einfachen und schnellen Befestigung des Geräts an einer Montageschiene ausgenutzt werden kann. Zu diesem Zweck ist in weiterer bevorzugter Ausgestaltung der Erfindung vorgesehen, daß das Gehäuse als Befestigungsorgane auf seiner Rückseite an die Montageschiene anklemmbare Rastnasen aufweist, von denen wenigstens eine biegeelastisch ausgebildet, aber durch den Anschlußblock in dessen hinterer Endstellung gegen Zurückweichen blockiert ist.

Nachfolgend wird ein Ausführungsbeispiel der Erfindung anhand der Zeichnung im einzelnen beschrieben. Es zeigen:
- Fig. 1: eine Seitenansicht eines elektrischen Schaltgeräts mit daran angebrachten Anschlußblöcken, teilweise im Schnitt;
- Fig. 2: eine Draufsicht auf das Schaltgerät nach Fig. 1 mit Anschlußblöcken in nicht montiertem Zustand und mit einer Detaildarstellung einer Abdeckplatte;
- Fig. 3: eine Seitenansicht des Schaltgeräts mit einer Schnittdarstellung eines Anschlußblocks;
- Fig. 4: eine Schnittdarstellung des Anschlußblocks mit Blickrichtung von Seiten des Gehäuses des Schaltgeräts;
- Fig. 5: eine Seitenansicht einer Leiste zum Halten eines Anschlußblocks.

Das Schaltgerät 1 weist ein im wesentlichen quaderförmiges Gehäuse 2 auf, welches sowohl an seiner Vorderseite als auch an seiner Rückseite Organe zu seiner Befestigung enthält.

An gegenüberliegenden Seitenflächen 4, 6 des Gehäuses 2 sind im wesentlichen flache, quaderförmige Anschlußblöcke 8, 10 gehalten, welche jeweils drei elektrische Anschlußkontakte 12, die aus dem Gehäuse 2 herausragen, vollständig umschliessen und identisch ausgebildet sind.

Auf der Vorderseite des Geräts 1 ist in Fig. 1 eine drehbare Schaltachse 14 beispielhaft dargestellt; hierbei ist im vorliegenden Ausführungsbeispiel das elektrische Gerät 1 als Mehrfachdrehschalter ausgebildet. Es ist gleichfalls möglich, in anderen Ausführungsformen beliebige andere elektrische Geräte, wie z. B. Meß- oder Anzeigevorrichtungen, Sicherungsautomaten, Schaltschütze oder Taster erfindungsgemäß auszugestalten.

Der Zugang zu den Betätigungsgliedern der Klemmen der Anschlußkontakte 12 wird umstellbar von jeweils einer anderen Seite her ermöglicht, indem die Anschlußblöcke 8, 10 auf ihrer Vorderseite und auf ihrer Rückseite im wesentlichen kreisförmige Öffnungen 16 aufweisen, welche durch in den Anschlußblöcken 8, 10 verschieblich geführte, vordere und hintere Abdeckplatten 18, 20 verschließbar sind. Diese sitzen mit geringem Spiel in schlitzförmigen Längsführungen 22, welche sich jeweils parallel zur Vorderseite und Rückseite der Anschlußblöcke 8, 10 erstrecken.

Die Anschlußblöcke 8, 10 sind längsverschieblich und unverlierbar durch am Gehäuse 2 angebrachte, parallel zu kontaktfreien Seitenflächen 24, 26 verlaufende Leisten 28 mit zwei Längsschlitzen 30 gehalten. Dabei greifen die zwischen den Leisten 28 angeordenten Anschlußblöcke 8, 10 mit seitlich angebrachten Zapfen 32 in die Längsschlitze 30 ein.

An den Enden der Längsschlitze 30 sind auf beiden Seiten einer mittleren Verengung abgerundete Ausbuchtungen 34 angebracht, welche die Längsschlitze 30 auf der dem Gehäuse 2 gegenüberliegenden Seite erweitern und Raststellungen für die Zapfen 32 der Anschlußblöcke 8, 10 in den Endstellungen der Verschiebung bilden.

Die Leisten 28 sind auf der dem Gehäuse 2 gegenüberliegenden Seite über die Länge der Längsschlitze 30 keilförmig zu ihrem Ende hin verjüngt und bilden Rampen 36 für die erleichterte Montage.

Die Abdeckplatten 18, 20 sind durch einen mechanischen Antrieb verschiebbar, der bei Verschiebung der Anschlußblöcke 8, 10 in eine der Endstellungen die Abdeckplatten entweder in die geschlossene oder in die geöffnete Stellung bringt. Er wird bei dem Ausführungsbeispiel dadurch gebildet, daß die unter den Randkanten der Öffnungen 16 verschieblich geführten Abdeckplatten 18, 20 mit Zapfen 38 in vordere bzw. hintere Führungsnuten 40, 42 des Gehäuses 2 ragen, welche jeweils an der dem Anschlußblock zugewandten Seite des Gehäuses 2 schräg zur Verschieberichtung verlaufen. Bei Verschiebung der Anschlußblöcke 8, 10 gleiten die Zapfen 38 in den schrägen Führungsnuten 40, 42 und verschieben dadurch die Abdeckplatten 18, 20 quer zur Bewegungsrichtung der Anschlußblöcke 8, 10.

Die Abdeckplatten 18, 20 weisen zusätzlich teilweise aus dem Anschlußblock herausragende und daher von außen zugängliche Vorsprünge 44 auf. Darin befindet sich jeweils ein Längsschlitz 46, der in seiner Länge und Breite für den Eingriff eines gewöhnlichen Schraubendrehers ausgelegt ist. Die am Gehäuse 2 angebrachten, schräg verlaufenden Führungsnuten 40, 42 haben an dem Ende, an welchem sich die Zapfen 38 der Abdeckplatten 18, 20 in deren geöffneter Stellung befinden, um die Länge des Verschiebeweges der Abdeckplatten 18, 20 in Richtung der Führungsschlitze 22 zur Schließstellung hin verlängerte Führungsnuten 48, 50, welche die manuelle Verschiebung der Abdeckplatten 18, 20 beispielsweise mit einem Schraubendreher, gestatten. Durch eine geringfügige Erweiterung der im mittleren Bereich etwas verengten Verlängerungen 48, 50 der Führungsnuten 40, 42 an ihren Enden wird erreicht, daß die Zapfen 38 dort einrasten. Die Abdeckplatten 18, 20 enthalten zwei symmetrisch angeordnete Langlöcher 52. Die Breite dieser Öffnungen ist größer oder gleich dem Durchmesser der Öffnungen 16. Zwischen den Langlöchern 52 und an den Enden der Abdeckplatten 18, 20 sind Querstege ausgebildet, welche sich in der Schließstellung der Abdeckplatten 18, 20 etwa mittig innerhalb der Öffnungen 16 befinden und diese dadurch verschließen.

Die Anschlußkontakte 12 ragen aus dem Gehäuse 2 in etwa der halben Höhe der Leisten 28 heraus und erstrecken sich in rahmenförmige Klemmen 54, welche innerhalb der Anschlußblöcke 8, 10 längsverschieblich geführt und jeweils durch zwei gegenüberliegende Klemmschrauben 56 als Betätigungsglieder verstellbar sind, die mit ihren Köpfen im wesentlichen axial fest hinter den Abdeckplatten 18, 20 in axial passenden Erweiterungen 15 der Öffnungen 16 sitzen und mit Gewindebohrungen 58 der Klemmen 54 in Eingriff zu bringen sind. Durch Anziehen einer Klemme 54 durch eine von einer Abdeckplatte 18, 20 freigegebene Schraube 56 wird eine durch eine angefaste Anschlußöffnung 59 eingeführte elektrische Anschlußleitung 60 in der Klemme 54 gegen einen Anschlußkontakt 12 geklemmt. Je nachdem, welche Schrauben 56 freigegeben sind, erfolgt die Anlage am Anschlußkontakt 12 auf dessen Vorder- oder Rückseite.

Wie gezeigt, ragen die Klemmschrauben 56 auch dann noch, wenn sie ganz aus den Gewindebohrungen 58 herausgeschraubt worden sind, mit ihren vorderen, konischen Enden in diese Bohrungen hinein. Dabei sitzt jeweils das hintere Ende des Gewindeschafts mit geringem radialen Andruck in einem Führungsloch 17 in dem aus Kunststoff bestehenden Anschlußblock, so daß bei einem kleinen axialen Spiel der Schraube in gleichem Maße ein kleiner Zwischenabstand zwischen dem Gewindeanfang der Schraube und der Gewindebohrung 58 erhalten werden kann. Beim Anziehen einer Schraube 56 "schraubt" sich diese zunächst durch Angriff an dem Führungsloch 17 um das axiale Spiel vorwärts, gelangt dadurch in Gewindeeingriff mit der Gewindebohrung 58 und erreicht dann auch etwa gleichzeitig mit ihrem vorderen Ende den Anschlußkontakt 12 oder eine diesem dicht benachbarte Stellung und mit dem Schraubenkopf die äußere Randkante des Führungsloches 17.

Das Gehäuse 2 weist auf seiner Vorderseite Befestigungsorgane in Form von Gewindebohrungen 62 auf, welche vorzugsweise in einem der Normung für Befestigungsmaße entsprechenden Abstand angebracht sind.

Auf seiner Rückseite hat das Gehäuse 2 zwischen festen seitlichen Bereichen, in denen sich die Führungen 42, 50 befinden, Befestigungsorgane in Form von elastischen Zungen mit Rastnasen 64, 66, deren Abstand der Normung der mit 68 bezeichneten Montageschiene entspricht. In der vorderen Endstellung der Anschlußblöcke 8, 10 können die Rastnasen nach außen elastisch ausweichen, so daß sich das Gerät auf die Montageschiene 68 aufsetzen läßt. Werden dann die Anschlußblöcke 8, 10 in ihre hintere Endstellung verschoben, verhindern sie durch Anlage an den Außenseiten der elastischen Zungen der Rastnasen 64, 66 deren Zurückweichen nach außen, so daß die Rastverbindung zwischen Gerät und Montageschiene verriegelt bzw. gesichert ist.

Das beschriebene Gerät kann dahingehend erweitert werden, daß die Anschlußblöcke 8, 10 jeweils aus einem relativ zu einem äußeren Teil mit Anschlußöffnungen 59 begrenzt beweglichen Innenteil mit Klemmen 54 bestehen und beim Umstellen der Anschlußblöcke 8, 10 deren Innenteil mit den Klemmen 54 die Endstellungen etwas eher erreicht als der äußere Teil mit den Anschlußöffnungen 59, so daß die Randkanten der Anschlußöffnungen 59 in beiden Endstellungen die äußeren Enden der Anschlußkontakte 12 abdecken.

Das Gehäuse 2 kann außerdem auf seinen Seitenflächen 24, 26 in bekannter und in der Zeichnung nicht näher dargestellter Weise mit zusätzlichen Befestigungsorganen zur Halterung beliebiger weiterer elektrischer Geräte versehen sein. Diese anreihbaren Geräte können z. B. mechanisch angesteuerte zusätzliche Schaltelemente und/oder Befehls- oder Meldehilfskontakte aufweisen.

## Patentansprüche

1. Elektrisches Gerät mit einem Gehäuse (2), Organen zu seiner Befestigung an seiner vorderen oder hinteren Seite und elektrischen Anschlußkontakten, die sich in wenigstens einen am Gehäuse in zwei verschiedenen Stellungen festlegbaren Anschlußblock (8,10) erstrecken und deren zugehörige Klemmen (54) die Form von Rahmen haben, die jeweils mittels einer in eine Rahmenendseite einschraubbaren, im wesentlichen axial fest, aber drehbar im Anschlußblock gehaltenen, von außen zugänglichen Klemmschraube (56) mit der gegenüberliegenden Rahmenendseite zu einem innerhalb des Rahmens vor der Schraube angeordneten Anschlußkontakt (12) hin bewegbar sind, **dadurch gekennzeichnet**, daß in beide gegenüberliegenden Rahmenendseiten jeder Klemme (54) von entgegengesetzten Seiten äußerlich zugängliche Klemmschrauben (56) einschraubbar sind und der unverlierbar am Gehäuse (2) gelagerte Anschlußblock (8, 10) zwischen einer vorderen Endstellung, in welcher die hintere Rahmenendseite jeder Klemme (54) der Rückseite des Anschlußkontakts (12) unmittelbar benachbart ist, und einer hinteren Endstellung, in welcher die vordere Rahmenendseite jeder Klemme (54) der Vorderseite des Anschlußkontakts (12) unmittelbar benachbart ist, längsverschieblich ist.

2. Gerät nach Anspruch 1, **dadurch gekennzeichnet**, daß die Klemmschrauben (56) in vorderen und hinteren Öffnungen (16) im Anschlußblock (8, 10) sitzen, die wechselweise durch Abdeckplatten (18, 20) verschließbar sind, welche durch die Verschiebung des Anschlußblocks (8, 10) zwischen einer Schließstellung und einer Öffnungsstellung verschiebbar sind.

3. Gerät nach Anspruch 1, **dadurch gekennzeichnet**, daß die Klemmschrauben (56) mit einem kleinen axialen Spiel im Anschlußblock (8, 10) gehalten sind und sich ihre Gewindeschäfte mit Reibung durch Führungslöcher (17) im Anschlußblock (8, 10) erstrecken, und daß dann, wenn zwei gegenüberliegende Klemmschrauben (56) vollständig aus den Gewindebohrungen (58) in den Rahmenendseiten einer Klemme (54) herausgeschraubt sind, nicht in Gewindeeingriff stehende vordere Enden der Klemmschrauben (56) noch in die Gewindebohrungen (58) hineinragen.

4. Gerät nach einem der Ansprüche 1 bis 3, **dadurch gekennzeichnet**, daß das Gehäuse (2) als Befestigungsorgane auf seiner Rückseite an eine Montageschiene (68) anklemmbare Rastnasen (64, 66) aufweist, von denen wenigstens eine biegeelastisch ausgebildet, aber durch den Anschlußblock (8, 10) in dessen hinterer Endstellung gegen Zurückweichen blockiert ist.

5. Gerät nach Anspruch 2, **dadurch gekennzeichnet**, daß die Abdeckplatten (18, 20) im Anschlußblock (8, 10) in Führungsschlitzen (22) unterhalb der äußeren Randkanten der Öffnungen (16) verschieblich sind und mit Zapfen (38) in Führungsnuten (40, 42) im Gehäuse (2) eingreifen, welche sich schräg zur Bewegungsrichtung des Anschlußblocks (8, 10) erstrecken, wodurch die Abdeckplatten (18, 20) in den Führungsschlitzen (22) quer zur Bewegungsrichtung des Anschlußblocks (8, 10) verschiebbar sind.

6. Gerät nach Anspruch 5, **dadurch gekennzeichnet**, daß die Abdeckplatten (18, 20) teilweise von außen zugänglich und verschiebbar sind, und daß die Führungsnuten (40, 42) jeweils an dem Ende, an welchem sich die Zapfen (38) der Abdeckplatten (18, 20) in geöffneter Stellung befinden, um die Länge des Verschiebeweges der Abdeckplatten (18, 20) in Richtung der Führungsschlitze (22) verlängert sind.

7. Gerät nach Anspruch 6, **dadurch gekennzeichnet**, daß die Verlängerungen (48, 50) der Führungsnuten (40, 42) an ihren Enden mit Erweiterungen als Raststellungen für die Zapfen (38) der Abdeckplatten (18, 20) ausgebildet sind.

8. Gerät nach Anspruch 5, **dadurch gekennzeichnet**, daß die Abdeckplatten (18, 20) zwei Langlöcher (52) aufweisen und mit ihren Endbereichen sowie dem Steg zwischen den Langlöchern wahlweise in den Querschnitt von drei Öffnungen (16) oder neben diese bewegbar sind.

9. Gerät nach Anspruch 1, **dadurch gekennzeichnet**, daß am Gehäuse (2) Leisten (28) mit Längsschlitzen (30) oder Vorsprüngen angebracht sind, welche mit Zapfen (32) bzw. Längsschlitzen am Anschlußblock (8, 10) längsverschieblich in Eingriff sind.

10. Gerät nach Anspruch 9, **dadurch gekennzeichnet**, daß an den Enden der Längsschlitze (30) Ausbuchtungen (34) angebracht sind, welche sie auf der dem Gehäuse (2) gegenüberliegenden Seite erweitern und in den Endstellungen der Verschiebung des Anschlußblocks (8, 10) Raststellungen für diesen bilden.

11. Gerät nach Anspruch 1, **dadurch gekennzeichnet**, daß der Anschlußblock (8, 10) aus einem äußeren Teil mit Anschlußöffnungen (59) und einem relativ zum äußeren Teil begrenzt verschieblichen Innenteil mit Klemmen (54) besteht, und der äußere Teil um soviel weiter längsverschieblich ist als der Innenteil, daß in jeder Endstellung die Randkanten der Anschlußöffnungen (59) die freien Enden der Anschlußkontakte (12) abdecken.

## Claims

1. Electrical device comprising an enclosure (2), means for mounting it on a front or rear side and electrical connection contacts entering into at least one connection block (8, 10) which is mechanically connectible to the enclosure in two different positions, and cooperating with terminals (54) in form of frames each of which by means of a clamping screw (56) that can be screwed into an end part of the frame and is held axially fixed but rotatably in the connection block and that is accessible from the outside is movable with the opposite frame end part to a connection contact (12) arranged in front of the clamping screw, **characterized** in that clamping screws (56) being accessible from opposite sides from the outside can be screwed into both opposite frame end parts of each terminal (54) and that the connection block (8, 10) is permanently mounted to the enclosure (2) and shiftable lengthwise between a front end position, in which the rear frame end part of each terminal (54) is close to the rear side of the connection contact (12), and a rear end position, in which the front end part of each terminal (54) is close to the front side of the connection contact (12).

2. Device as in claim 1, **characterised** in that the clamping screws (56) are arranged in front and rear openings (16) of the connection block (8, 10) which can be closed alternately by covering plates (18, 20) which are moved between a closed position and an open position by the action of moving the connection block (8, 10).

3. Device as in claim 1, **characterised** in that there is a slight axial play of the clamping screws (56) in the connection block (8, 10) and that their threaded parts are frictionally engaged as they pass through guide holes (17) in the-connection block, and that when two opposed clamping screws (56) are completely unscrewed from the tapped holes (58) in the end parts of a terminal (54), nonthreaded parts of the clamping screws (56) still protrude into the tapped holes (58).

4. Device as in one of claims 1 to 3, **characterised** in that the enclosure (2) has on its rear wall hooking lugs (64, 66) for clipping on to a mounting rail (68), at least one of these hooking lugs being of flexible design but blocked by the connection block (8, 10) when the latter is in its rear position.

5. Device as in claim 2, **characterised** in that the covering plates (18, 20) in the connection block (8, 10) slide in guide slots (22) situated under the mouth of the openings (16) and have lugs (38) which extend in guide grooves (40, 42) in the enclosure (2) which are oriented obliquely in relation to the direction of movement of the connection block (8, 10) so that the covering plates (18, 20) in the guide slots (22) are moved at right angles to the direction of movement of the connection block (8, 10).

6. Device as in claim 5 **characterised** in that the covering plates (18, 20) are partially accessible from the outside for the purpose of moving them, and that the guide grooves (40, 42) at their respective end at which the lugs (38) of the covering plates (18, 20) are situated in the open position are extended in the direction of the guide slots (22) by the length of the sliding movement of the covering plates (18, 20).

7. Device as in claim 6, **characterised** in that the extensions (48, 50) of the guide grooves (40, 42) are formed with enlargements at their ends providing notch positions for the lugs (38) of the covering plates (18, 20).

8. Device as in claim 5, **characterised** in that the covering plates (18, 20) have two oblong openings (52) and are movable with their areas between and at the outer sides of the openings either across or beside three openings (16).

9. Device as in claim 1, **characterised** in that the enclosure (2) is fitted with flanges (28) having longitudinal slots (30) or lugs which are in engagement with lugs (32) or longitudinal slots provided on the connection block (8, 10) for guiding it lengthwise.

10. Device as in claim 9, **characterised** in that the ends of the longitudinal slots (30) are widened (at 34) to the side opposite to the enclosure (2) so that notch positions for the connection block (8, 10) are provided.

11. Device as in claim 1, **characterised** in that the connecting block (8, 10) comprises an external part with connection openings (59) and an internal part with terminals (54) which is slidable relative to the external part a certain distance and that the external part is shiftable so much farther than the internal part, that in each extreme position the edges of the connection openings (59) cover the free ends of the connection contacts (12).

## Revendications

1. Appareil électrique consistant en un boîtier (2), des éléments pour sa fixation côté avant ou côté arrière, et des contacts de connexion électrique qui pénètrent dans au moins un bloc de raccordement (8, 10) rattaché au boîtier de façon à pouvoir être positionné de deux façons différentes, et dont les bornes (54) qu'il contient sont en forme de cage, qui chacune peut coulisser longitudinalement au moyen d'une vis de serrage (56) accessible de l'extérieur, pouvant se visser dans un côté de la cage situé à l'une de ses extrémité, essentiellement maintenue axialement mais pouvant tourner librement dans le bloc de raccordement, de façon à amener le côté opposé de la cage en direction d'un contact de connexion (12) disposé à l'intérieur de la cage devant la vis, **caractérisé** par le fait que dans les deux côtés opposés de chaque cage de borne (54) peuvent se visser des vis de serrage (56) accessibles de l'extérieur de deux directions opposées, et que le bloc de raccordement (8, 10) rattaché au boîtier (2) de façon imperdable peut coulisser longitudinalement entre une position extrême avant dans laquelle le côté extrême arrière de la cage de chaque borne (54) est tout proche du côté arrière du contact de connexion (12) et une position extrême arrière dans laquelle le côté extrême avant de la cage de chaque borne (54) est tout proche du côté avant du contact de connexion (12).

2. Appareil selon la revendication 1, **caractérisé** par le fait que les vis de serrage (56) se trouvent placées dans des orifices avant et arrière (16) du bloc de raccordement (8, 10), lesquels peuvent être fermés alternativement par des plaquettes d'obturation (18, 20) qui coulissent entre une position de fermeture et une position d'ouverture sous l'effet du déplacement du bloc de raccordement (8, 10).

3. Appareil selon la revendication 1, **caractérisé** par le fait qu'il subsiste un léger jeu axial des vis de serrage (56) dans le bloc de raccordement (8, 10) et que leur partie filetée traverse avec serrage les trous de guidage (17) dans le bloc de raccordement (8, 10) et que dans ces conditions lorsque deux vis de serrage (56) sont entièrement dévissées, seule la partie non filetée des vis de serrage pénètre encore dans les trous filetés (58).

4. Appareil selon l'une des revendications 1 à 3, **caractérisé** par le fait que le boîtier (2) présente sur sa paroi arrière des ergots d'accrochage (64, 66) pour encliquetage sur un rail de montage (68), l'un au moins de ces ergots d'accrochage étant prévu flexible, mais se trouve verrouillé par le bloc de raccordement (8, 10) après que l'on ait mené celui-ci dans sa postion extrême arrière.

5. Appareil selon la revendication 2, **caractérisé** par le fait que les plaquettes d'obturation (18, 20) dans le bloc de raccordement (8, 10) peuvent coulisser dans des rainures de guidage (22) placées sous les orifices (16), et que des tétons (38) sont en prise dans des rainures de guidage (40, 42) du boîtier (2), lesquelles sont orientées obliquement par rapport à la direction de déplacement du bloc de raccordement (8, 10), d'où il résulte que les plaquettes d'obturation (18, 20) prises dans les rainures de guidage (22) sont mobiles perpendiculairement à la direction de déplacement du bloc de raccordement (8, 10).

6. Appareil selon la revendication 5, **caractérisé** par le fait que les plaquettes d'obturation (18, 20) sont partiellement accessibles de l'extérieur en vue de leur déplacement, et que les rainures de guidage (40, 42) sont, à leur extrémité où se trouvent les tétons (38) des plaquettes d'obturation (18, 20) en position d'ouverture, prolongées par des rainures (48, 50) paralleles au sens de deplacement des plaquettes d'obturation et d'une longeur correspondante au chemin de glissage des plaquettes.

7. Appareil selon la revendication 6, **caractérisé** par le fait que les prolongements (48, 50) des rainures de guidage (40, 42) comportent un élargissement assurant un crantage pour les tétons (38) des plaquettes d'obturation (18, 20).

8. Appareil selon la revendication 5, **caractérisé** par le fait que les plaquettes d'obturation (18, 20) présentent deux lumières oblongues (52) limitées par des traverses qui dans les positions extrêmes des plaquettes d'obturation (18, 20) se trouvent soit en travers soit à côté de trois orifices (16).

9. Appareil selon la revendication 1, **caractérisé** par le fait que le boîtier (2) est doté de joues (28) présentant des lumières longitudinales (30) ou des tétons, lesquels assurent une mobilité longitudinale grâce à des tétons (32) ou respectivement des lumières longitudinales prévus sur le bloc de raccordement (8, 10).

10. Appareil selon la revendication 9, **caractérisé** par le fait qu'aux extrémités des lumières longitudinales (30) sont prévus des évasements (34) qui s'ètendent du côté opposé à celui du boîtier (2) et qui forment des positions de crantage pour les positions extrêmes de déplacement du bloc de raccordement (8, 10).

11. Appareil selon la revendication 1, **caractérisé** par le fait que le bloc de raccordement (8, 10) est constitué d'une partie extérieure comportant les ouvertures de raccordement (59) et une partie intérieure avec des cages de borne (54) pouvant coulisser de façon limitée par rapport à la partie extérieure, et que la partie extérieure peut coulisser suffisamment au delà de la partie intérieure de façon à ce que dans chaque position extrême, les arêtes des ouvertures de raccordement (59) recouvrent les extrémité libres des contacts de connexion (12).
